# EUROPÄISCHE PATENTSCHRIFT

(11) **EP 2 686 173 B1**
(45) Veröffentlichungstag und Bekanntmachung des Hinweises auf die Patenterteilung: **15.07.2015**
(21) Anmeldenummer: 12709584.2
(22) Anmeldetag: 12.03.2012
(51) Int. Cl.: B42D 15/00, B44F 7/00, G07D 7/12, G07D 7/00, B42D 25/29

(54) **SICHERHEITSELEMENT MIT EINEM 3D-FARBEFFEKT SOWIE VERIFIKATIONSVERFAHREN UND VERIFIKATIONSVORRICHTUNG FÜR EIN SOLCHES SICHERHEITSELEMENT**
SECURITY ELEMENT HAVING A 3D COLOR EFFECT AND VERIFICATION METHOD AND VERIFICATION DEVICE FOR SUCH A SECURITY ELEMENT
ÉLÉMENT DE SÉCURITÉ DOTÉ D'UN EFFET CHROMATIQUE TRIDIMENSIONNEL ET PROCÉDÉ DE VÉRIFICATION ET DISPOSITIF DE VÉRIFICATION POUR UN TEL ÉLÉMENT DE SÉCURITÉ

(30) Priorität: 14.03.2011 DE 102011005518
(43) Veröffentlichungstag der Anmeldung: 22.01.2014
(73) Patentinhaber: Bundesdruckerei GmbH, 10969 Berlin (DE)
(72) Erfinder: FRANK, Andreas, 12623 Berlin (DE); MEYER, Thorsten, 12209 Berlin (DE)
(74) Vertreter: Patentanwälte Bressel und Partner mbB
(86) Internationale Anmeldenummer: PCT/EP2012/054262
(87) Internationale Veröffentlichungsnummer: WO 2012/123407

(56) Entgegenhaltungen:
- EP-A1- 1 780 031
- WO-A2-2004/089640
- US-A1- 2007 262 579

## Beschreibung

Die Erfindung befasst sich mit Sicherheitselementen für Wert- und/oder Sicherheitsdokumente und insbesondere mit Sicherheitselementen, welche farbig sind und optisch verifiziert werden können.

Aus dem Stand der Technik ist eine Reihe von Sicherheitselementen bekannt, die optisch verifiziert werden können. Sicherheitselemente sind hierbei solche Entitäten, die mindestens ein Merkmal aufweist, welches ein Nachmachen, Verfälschen, Duplizieren oder Ähnliches eines Gegenstands, auf dem diese Entität angebracht oder in dem diese Entität integriert sind, erschweren und/oder unmöglich machen. Gegenstände, welche über mindestens ein Sicherheitsmerkmal oder Sicherheitselement verfügen, werden als Sicherheitsdokumente bezeichnet. Verkörpern diese zusätzlich einen Wert, so werden diese auch als Wertdokumente bezeichnet. Beispiele für Sicherheitsdokumente sind beispielsweise Reisepässe, Personalausweise, Führerscheine, Zugangskarten, aber auch Etiketten und Tickets, um nur einige zu nennen. Sicherheitsdokumente, die zusätzlich einen Wert verkörpern und daher auch als Wertdokumente bezeichnet werden, umfassen beispielsweise Banknoten, Postwertzeichen, Steuermarken, Wertgutscheine, Aktien, um ebenfalls nur einige zu nennen. Eine genaue Abgrenzung der Gruppe der Wertdokumente ist nur schwer möglich, da beispielsweise Bank- oder Kreditkarten in der Regel direkt keinen Wert verkörpern, diese jedoch eine Verfügung über Geldbeträge oder Ähnliches ermöglichen.

Sicherheitselemente erfüllen ihre Funktion in der Regel nur dann, wenn eine Möglichkeit besteht, diese hinsichtlich ihrer Echtheit zu verifizieren. Hierdurch wird es möglich, die echten Sicherheitselemente von nachgeahmten oder verfälschten Sicherheitselementen oder kopierten Sicherheitselementen zu unterscheiden. Von Fälschern werden häufig Wert- und/oder Sicherheitsdokumente in der Weise gefälscht, dass die dazugehörigen Sicherheitselemente nachgeahmt oder so gut es geht nachgebildet werden. Solche Nachahmungen werden auch als Anscheinsfälschungen bezeichnet, da sie zunächst den Anschein erwecken, dass das korrekte Sicherheitselement in dem Wert- und/oder Sicherheitsdokument vorhanden ist. Erst bei einer genaueren Verifikation des Sicherheitselements ist dann festzustellen, dass es sich um eine Verfälschung oder andere Art von Nachahmung handelt.

Besonders geeignet sind Sicherheitselemente, die mit Hilfe von einfachen Hilfsmitteln durch Menschen verifiziert werden können, jedoch ebenso die Möglichkeit bieten, diese mit Hilfe von automatisierten oder teilautomatisierten Einrichtungen maschinell zu verifizieren. Darüber hinaus ist es häufig wünschenswert, Informationen mit einem Sicherheitselement verknüpfen zu können, die durch dieses Sicherheitselement selbst hinsichtlich einer Verfälschung, Nachahmung oder anderer Manipulation abgesichert werden können. Ferner ist es wünschenswert, dass ein Sicherheitselement einen angenehmen ästhetischen Eindruck vermittelt, um dem Wert- oder Sicherheitsdokument ein charakteristisches und/oder ästhetisch ansprechendes Äußeres zu verleihen.

Der Erfindung liegt somit die technische Aufgabe zugrunde, ein neuartiges Sicherheitselement für Wert- und/oder Sicherheitsdokumente zu schaffen.

Die EP 1 780 031 A1 beschreibt einen Gegenstand mit einem aufgedruckten Bild. Bei einem Gegenstand mit einem aufgedruckten Bild aus wenigstens einer unter UV-Strahlung mit definierter Wellenlänge fluoreszierenden Druckfarbe besteht das Bild aus zwei Teilbildern, wobei ein erstes Teilbild in einer rot fluoreszierenden Druckfarbe und das zweite Teilbild in einer grün oder blau fluoreszierenden Druckfarbe als Negativbilder gegenseitig so angeordnet sind, dass die Teilbilder einem gleichzeitig mit jedem Auge durch je einen auf die fluoreszierenden Druckfarben der beiden Teilbilder abgestimmten Farbfilter auf die Teilbilder blickenden Betrachter als dreidimensionales Bild erscheinen. Ein bevorzugter Anwendungsbereich des Gegenstandes sind Verpackungen, Packstoffe, Packhilfsmittel, Wertpapiere oder Eintrittskarten mit fälschungssicherem und/oder optisch ansprechendem Oberflächenbereich.

Aus der US 2007/262579 A1 ist ein in einer Abbildung eingebettetes Wasserzeichen bekannt, welches unter normalen Beleuchtungsbedingungen mehr oder weniger unentzifferbar ist, jedoch unter UV-Licht entzifferbar ist. Zum einen wird auf ein Substrat mit optischen Aufhellungsmitteln ein Muster einer ersten Farbmischung aufgedruckt, welches die Eigenschaften aufweist, die Fluoreszenz des Substrats stark zu unterdrücken und unter normaler Beleuchtung einen geringen Kontrast gegenüber dem Substrat oder einer zweiten Farbmischung aufweist, mit der benachbart ein zweites Muster gedruckt ist. Die zweite Farbmischung weist die Eigenschaft auf, dass sie eine abweichende Unterdrückung der Fluoreszenz des Substrats bewirkt. Somit ist im UV-Licht eine unterschiedlich starke Fluoreszenz des Substrats sichtbar, sodass hierüber ein Wasserzeichen ausgebildet werden kann.

Aus der WO 2004/089640 A2 ist es bekannt, Wasserzeichen für ein Authentifizierung mittels einer Mehrzahl von Tinten aufzudrucken, die bei einer entsprechenden Anregung eine farbige Fluoreszenz zeigen.

### Grundidee der Erfindung

Der Erfindung liegt die Idee zugrunde, ein Sicherheitselement zu schaffen, welches eine grafische Information umfasst, die aus unterschiedlichen Informationsanteilen besteht. Mindestens zwei Informationsanteile werden so codiert bzw. ausgebildet, dass diese bei einer breitbandigen Anregung mit elektromagnetischer Strahlung, beispielsweise mit weißem Licht, welches ein kontinuierliches Spektrum umfasst, ein Remissions- und/oder Transmissionsspektrum aufweisen, welches durch eine Spektralverteilung einer Spektralfarbe dominiert wird. Die beiden Informationsanteile werden so ausgebildet, dass diese durch unterschiedliche Spektralfarben dominiert sind. Im Idealfall entsprechen die Remissions- und/oder Transmissionsspektren denen einer Spektralfarbe. Dies bedeutet, dass das Remissions- und/oder Transmissionsspektrum jeweils nur in einem zusammenhängenden schmalbandigen Wellenlängenbereich eine Remission bzw. Transmission aufweist. Betrachtet man eine solche grafische Information und wählt für die beiden Spektralfarben solche aus, die im optischen Spektrum einen großen Wellenlängenabstand aufweisen, beispielsweise eine blaue Spektralfarbe und eine rote Spektralfarbe, so werden diese aufgrund der unterschiedlichen Wellenlängen bereits im menschlichen Auge unterschiedlich abgebildet, da eine Strahlungsausbreitung im menschlichen Auge wellenlängenabhängig ist. Verstärken lässt sich dieser Effekt, indem eine optische Einrichtung genutzt wird, durch die die remittierte und/oder transmittierte Strahlung bei der Betrachtung und/oder Abbildungserfassung geführt wird, welche eine räumliche Ausbreitung der elektromagnetischen Strahlung wellenlängenabhängig beeinflusst. Wird beispielsweise ein solches Sicherheitselement, welches zwei Informationsanteile umfasst, die Remissionsspektren unterschiedlicher Spektralfarben bei einer Beleuchtung mit weißem, kontinuierlichem Licht zeigen, mittels einer Sammellinse betrachtet, welche eine starke chromatische Aberration zeigt, so führt dies dazu, dass aufgrund der unterschiedlichen räumlichen Ausbreitungsrichtungen von Licht unterschiedlicher Wellenlänge bei einem Menschen der Sinneseindruck erweckt wird, dass die unterschiedlichen Informationsanteile, die in dem Sicherheitselement nebeneinander in derselben Ebene angeordnet sind, in unterschiedlichen Ebenen ausgebildet seien. Der menschliche Betrachter nimmt somit die unterschiedlich farbigen Informationsanteile so wahr, als wären diese in unterschiedlichen Raumebenen angeordnet, so dass ein dreidimensionaler Effekt, d.h. zusätzlich zu der flächigen Ausdehnung, eine unterschiedliche räumliche Tiefe hinzutritt. Dieser Effekt wird hier als 3D-Farbeffekt bezeichnet. Zur Verifikation wird somit lediglich eine Lichtquelle mit einem kontinuierlichen weißen Lichtspektrum sowie eine Lupe benötigt, welche eine gewisse chromatische Aberration aufweist. Als geeignet haben sich auch handelsübliche Lupen oder Lupenlampen erwiesen, die beispielsweise eine Lupe mit 3 Dioptrie und ein die Lupe umgebendes Leuchtmittel umfassen, welches zu einer Betrachtungsseite hin durch ein die Lupe einfassendes Gehäuse abgedeckt ist und zu einem Beleuchtungs- und Betrachtungsobjekt, dessen Sicherheitselement verifiziert werden soll, offen ist. Ein geeigneter Abstand kann abhängig von einem Lupendurchmesser, einem Dioptrie-Wert und einer Sehkraft eines menschlichen Betrachters einfach gewählt werden.

Ein solches Sicherheitselement bietet insbesondere einen sehr guten Schutz gegenüber Anscheinsfälschungen, deren farbige Grafiken mit Mehrfarbdrucksystemen erstellt sind. Moderne Laserdrucker, die beispielsweise ein Cyan-Gelb-Magenta-Farbsystem aufweisen, sind zwar in der Lage, die grafische Information in der Weise nachzubilden, dass diese bei einer Betrachtung und/oder Abbildung ohne eine chromatische Aberration eine identische Abbildung bzw. einen identischen optischen Eindruck hervorruft, wird jedoch ein optisches Element eingefügt, welches die Ausbreitungsrichtung wellenlängenabhängig beeinflusst, beispielsweise eine Linse mit einer starken chromatischen Aberration, so wird der von dem Originalsicherheitselement hervorgerufene 3D-Farbeffekt gar nicht oder nur stark abgeschwächt beobachtet. Die Ursache hierfür liegt in der Tatsache begründet, dass im Informationsanteil dessen Farbeindruck durch eine Farbsubtraktion unterschiedlich farbiger Flächenanteile hervorgerufen wird, ein Remissions- und/oder Transmissionsspektrum aufweist, welches nicht nur Anteile einer Spektralfarbe, sondern mehrerer Spektralfarben aufweist, die aufgrund der wellenlängenabhängigen Ausbreitungsrichtungsbeeinflussung durch das optische Element nun an unterschiedlichen Stellen auf der Netzhaut bzw. eines orts- und wellenlängenauflösenden Detektors abgebildet werden.

### Definitionen

Als Spektralfarbe wird eine Farbe bezeichnet, die durch Licht einer Wellenlänge bzw. eines begrenzten Wellenlängenbereichs hervorgerufen wird. Eine Spektralverteilung einer Spektralfarbe weist somit nur bei einer Wellenlänge bzw. einem eng begrenzten Wellenlängenbereich eine von Null verschiedene Intensität auf.

Als Anregung mit elektromagnetischer Strahlung wird die Bestrahlung mit elektromagnetischer Strahlung, insbesondere mit Licht, verstanden.

Als Remission wird hier der Vorgang angesehen, bei dem elektromagnetische Strahlung von einem Gegenstand ausgeht, welcher mit elektromagnetischer Strahlung bestrahlt wird. Die von dem Gegenstand ausgehende Strahlung wird als Remissionsstrahlung angesehen. Hierbei werden sämtliche physikalische Prozesse zusammengefasst, bei denen die elektromagnetische Strahlung nicht durch den Gegenstand selbst hindurchtritt. Die Remission umfasst somit sowohl die diffuse als auch gerichtete Streuung und/oder Reflexion als auch Lumineszenzstrahlung, welche durch die Bestrahlung mit elektromagnetischer Strahlung ausgelöst wird. Hiervon unterschieden wird lediglich der Prozess, bei dem das Licht durch den Gegenstand selbst hindurchtritt, welcher als Transmission bezeichnet wird. Ein Remissionsspektrum ist das Spektrum der bei der Remission von dem Gegenstand ausgehenden elektromagnetischen Strahlung. Ein Transmissionsspektrum ist das Spektrum derjenigen Strahlung, die durch den Gegenstand hindurch transmittiert wird, dessen Transmissionsspektrum betrachtet wird. Auch das Transmissionsspektrum kann Anteile einer Lumineszenzstrahlung umfassen, die aufgrund einer Bestrahlung des Gegenstandes angeregt wird.

Der Ausdruck, ein Spektrum wird durch eine Spektralverteilung einer Spektralfarbe dominiert, bedeutet, dass das entsprechende Spektrum mehr als die Hälfte seiner Intensität in einem begrenzten Wellenlängenbereich aufweist, der einen einfarbigen Farbeindruck einer Spektralfarbe bei einem Betrachter hervorruft.

Unter elektromagnetischer Strahlung wird insbesondere Licht im sichtbaren Wellenlängenbereich, jedoch auch Strahlung im infraroten Wellenlängenbereich und im ultravioletten Wellenlängenbereich verstanden. Als weißes Licht wird hier elektromagnetische Strahlung mit einem kontinuierlichen Spektrum verstanden, welches die für einen menschlichen Betrachter sichtbaren Wellenlängen des optischen Spektrums umfasst.

Eine Konturinformation ist jene Information, die durch eine Kontur einer Grafik und/oder grafischer Elemente bestimmt ist. Hierbei sind Konturinformationen von grafischen Elementen identisch, wenn deren Konturen bzw. Abbildungen der Konturen Abbildungen durch eine Skalierungsoperation ineinander überführt werden können.

Als 3D-Farbeffekt wird jener Effekt bezeichnet, welcher bei einem menschlichen Betrachter den Eindruck erweckt, in einer Ebene nebeneinander angeordnete Informationsanteile, die unterschiedliche Farbeindrücke beim Betrachter hervorrufen, wären in unterschiedlichen Entfernungen zu dem Betrachter angeordnet. Hierbei handelt es sich um einen Effekt, welcher nicht durch perspektivische Darstellungen, sondern einzig aufgrund der unterschiedlichen Farbigkeit der Informationsanteile hervorgerufen wird.

### Bevorzugte Ausführungsformen

Insbesondere wird ein Sicherheitselement für ein Wert- und/oder Sicherheitsdokument zum Hervorrufen eines 3D-Farbeffekts vorgeschlagen, wobei das Sicherheitselement eine grafische Information umfasst und wobei die grafische Information mindestens einen ersten Informationsanteil und einen zweiten Informationsanteil umfasst, wobei der erste Informationsanteil und der zweite Informationsanteil bei einer breitbandigen Anregung mit elektromagnetischer Strahlung unterschiedliche Spektralverteilungen im Remissions-und/oder Transmissionsspektrum aufweisen, wobei erfindungsgemäß vorgesehen ist, dass der erste Informationsanteil und der zweite Informationsanteil so ausgebildet sind, dass deren Remissions- und/oder Transmissionsspektrum jeweils durch eine Spektralverteilung einer Spektralfarbe dominiert ist oder sind.

Zur Verifikation eines Sicherheitselements, welches einen 3D-Farbeffekt aufweist, wird ein Verfahren vorgeschlagen, welches die Schritte umfasst: Beleuchten des Sicherheitselements mit elektromagnetischer Strahlung, Führen der an dem Sicherheitselement remittierten oder transmittierten elektromagnetischen Strahlung durch mindestens eine optische Einrichtung, welche eine räumliche Ausbreitung der elektromagnetischen Strahlung wellenlängenabhängig beeinflusst, Erfassen und Auswerten einer wellenlängenaufgelösten grafischen Abbildung des Sicherheitselements.

Eine solche Verifikation kann beispielsweise mit einer Verifikationsvorrichtung für ein Sicherheitselement mit einem 3D-Farbeffekt eines Wert- und/oder Sicherheitsdokuments vorgenommen werden, welche umfasst: eine breitbandige elektromagnetische Strahlungsquelle zum Beleuchten des Sicherheitselements, eine Erfassungsvorrichtung zum Erfassen einer optischen Abbildung des Sicherheitselements, wobei die Erfassungsvorrichtung ausgebildet ist, vorzugsweise zeitgleich, flächig ortsaufgelöst mindestens zwei unterschiedliche spektrale Kanäle zu erfassen, und mindestens eine optische Einrichtung, welche eine räumliche Ausbreitung der elektromagnetischen Strahlung wellenlängenabhängig beeinflusst und so angeordnet ist oder anordenbar ist, dass eine von dem Sicherheitselement remittierte oder transmittierte elektromagnetische Strahlung beim Erfassen der Abbildung durch die mindestens eine optische Einrichtung geführt ist, sowie eine Auswerteeinrichtung zum Auswerten der erfassten Abbildung. Für einen menschlichen Betrachter ist eine Verifikation mit Hilfe einer breitbandigen Strahlungsquelle und einer optischen Einrichtung, welche eine räumliche Ausbreitung der elektromagnetischen Strahlung wellenlängenabhängig beeinflusst, beispielsweise eine chromatische Aberration aufweisende Lupe, notwendig, um zu prüfen, ob die verschiedenen Informationsanteile aufgrund eines 3D-Farbeffekts in unterschiedlichen Ebenen in dem Sicherheitselement angeordnet erscheinen. Wird die Verifikation mittels einer Verifikationsvorrichtung ausgeführt, umfasst das Auswerten vorzugsweise ein Vergleichen der Farbwerte mehrerer Positionen der erfassten Abbildung mit erwarteten Farbwerten für diese Positionen. Sind die Informationsanteile, wie es bei einem echten Sicherheitselement vorgesehen ist, so ausgebildet oder auf das Sicherheitselement aufgebracht, dass diese jeweils ein durch eine Spektralfarbe dominiertes Remissions-oder Transmissionsspektrum aufweisen, so werden die verschiedenen Informationsanteile jeweils entsprechend dieser Spektralfarbe und der damit verknüpften Wellenlänge nur auf eine Weise abgebildet. Dies bedeutet, dass ein Strahlengang der Strahlung, welche den einen Informationsanteil abbildet, durch die Wellenlänge der Spektralfarbe festgelegt ist, welche das jeweilige Remissions- oder Transmissionsspektrum dominiert. Ist der Informationsanteil so ausgebildet, dass dieser zwar bei einer Betrachtung einen metameren Farbeindruck zu der entsprechenden Spektralfarbe hervorruft, jedoch ein Remissions- oder Transmissionsspektrum aufweist, dass nicht nur durch eine Spektralfarbe dominiert ist, so werden die unterschiedlich spektralen Anteile entlang unterschiedlicher Abbildungswege aufgrund der wellenlängenabhängigen optischen Einrichtung abgebildet, so dass die sich ergebenden Abbildungen voneinander unterscheiden lassen. Ein Überprüfen der Farbwerte an unterschiedlichen Positionen der sich ergebenden Abbildung ermöglicht es somit zu prüfen, ob es sich um ein echtes Sicherheitsmerkmal oder ein nachgeahmtes Sicherheitsmerkmal handelt.

Bei einer bevorzugten Ausführungsform des Sicherheitselements sind der erste Informationsanteil und der zweite Informationsanteil mittels Farbmitteln codiert, die jeweils ein Remissionsspektrum und/oder Transmissionsspektrum aufweisen, das bei Anregung mit weißem sichtbarem Licht durch eine Spektralverteilung einer Spektralfarbe im sichtbaren Wellenlängenbereich dominiert ist, wobei der erste Informationsanteil durch eine erste Spektralfarbe und der zweite Informationsanteil durch eine zweite Spektralfarbe dominiert sind.

Die Informationsanteile sind vorzugsweise jeweils so ausgebildet, dass diese als ganzes oder Bestandteile hiervon als einfarbige, flächige Gebiete bei geeigneter Anregung mit elektromagnetischer Strahlung wahrgenommen werden. Auch Linien oder Punkte, die als homogen einfarbig wahrgenommen werden, werden hier als flächige Gebiete aufgefasst.

Einen besonders deutlichen 3D-Farbeffekt nimmt man wahr, wenn die Wellenlängen der Spektralfarben einen besonders großen Wellenlängenabstand aufweisen. Dies ist beispielsweise der Fall, wenn die erste Spektralfarbe im blauen Wellenlängenbereich liegt und die zweite Spektralfarbe im roten Wellenlängenbereich liegt oder umgekehrt. Bei einer Betrachtung durch eine große Lupe wird beispielsweise der Informationsanteil, der blau wahrgenommen wird, als näher am Betrachter empfunden als der andere Informationsanteil, dessen Spektralfarbe im roten Wellenlängenbereich liegt. Entsprechend ihrer Anordnung im Wellenlängenspektrum werden die anderen Spektralfarben auf Ebenen hierzwischen wahrgenommen. Selbstverständlich ist es möglich, weitere Informationsanteile so zu codieren, dass deren Remissionsspektren durch andere Spektralfarben dominiert sind.

Weitere Effekte lassen sich realisieren, wenn die grafische Information mindestens einen dritten Informationsanteil umfasst, der bei einer Anregung mit elektromagnetischer Strahlung im nicht sichtbaren Wellenlängenbereich, insbesondere im ultravioletten Wellenlängenbereich, ein Remissionsspektrum und/oder ein Transmissionsspektrum aufweist, welches durch die Spektralverteilung einer dritten Spektralfarbe dominiert ist. Vorzugsweise liegt die dritte Spektralfarbe ebenfalls im sichtbaren Wellenlängenbereich.

Bei einer weiteren Ausführungsform ist vorgesehen, dass die grafische Information zusätzlich einen vierten Informationsanteil umfasst, der bei der Anregung mit elektromagnetischer Strahlung im nicht sichtbaren Wellenlängenbereich, insbesondere im ultravioletten Wellenlängenbereich, ein Remissionsspektrum und/oder Transmissionsspektrum aufweist, welches durch die Spektralverteilung einer vierten Spektralfarbe dominiert ist und der erste Informationsanteil und der zweite Informationsanteil bei der Anregung mit elektromagnetischer Strahlung im nicht sichtbaren Wellenlängenbereich keine oder nahezu keine Remission oder Transmission im sichtbaren Wellenlängenbereich zeigen und der dritte und der vierte Informationsanteil bei der Anregung mit weißem sichtbarem Licht keine oder nahezu keine Remission oder eine weiße Remission und/oder keine oder nahezu keine Transmission oder eine weiße Transmission im sichtbaren Wellenlängenbereich zeigen. Als weiße Transmission wird eine Transmission angesehen, bei der das weiße Licht nahezu ungeschwächt oder über das gesamte Spektrum annähernd gleich geschwächt transmittiert wird. Dies bedeutet, dass die Transmission im sichtbaren Wellenlängenbereich vollständig oder nahezu wellenlängenunabhängig ist.

Bei der Betrachtung eines solchen Sicherheitselements unter weißem Licht sind der erste und der zweite Informationsanteil sichtbar, welche einen optischen 3D-Effekt zeigen. Wird das Sicherheitselement hingegen unter Anregung mit nicht sichtbarer elektromagnetischer Strahlung, beispielsweise UV-Strahlung, betrachtet, so sind der dritte und der vierte Informationsanteil wahrnehmbar, die ebenfalls einen 3D-Farbeffekt zeigen. Wesentlich ist hierbei, dass die dritte und die vierte Spektralfarbe sich voneinander unterscheiden müssen. Ansonsten wird keine relative Tiefenwirkung durch einen menschlichen Betrachter wahrgenommen.

Bei einer Ausführungsform ist vorgesehen, dass der erste Informationsanteil und der dritte Informationsanteil dieselbe Konturinformation umfassen. Unterscheiden sich die erste und die dritte Spektralfarbe, so scheint die durch die Konturinformation dargestellte Information ihren Abstand relativ zum Betrachter zu wechseln, wenn die Anregungsarten zwischen Weißlichtanregung und nicht sichtbarer Strahlungsanregung, beispielsweise UV-Anregung, gewechselt wird. Beispielsweise können die zweite und die vierte Spektralfarbe dieselbe Spektralfarbe oder nahezu dieselbe Spektralfarbe sein. Diese bei einem Anregungswechsel stattfindende räumliche Bewegung einer Kontur in der menschlichen Wahrnehmung kann noch dadurch unterstützt werden, dass eine flächige Ausdehnung, d.h. Skalierung der Kontur, in der Weise vorgenommen wird, dass die Kontur in jenem Informationsanteil größer dargestellt wird, dessen Spektralfarbe als näher zum Betrachter liegend von diesem wahrgenommen wird.

Eine Ausführungsform sieht daher vor, dass eine Ausdehnung derselben Konturinformation in dem dritten Informationsanteil eine größere Ausdehnung als in dem ersten Informationsanteil aufweist, sofern die dritte Spektralfarbe bei einer Betrachtung durch eine optische Einrichtung, welche eine Ausbreitung elektromagnetischer Strahlung wellenlängenabhängig beeinflusst, als weiter im Vordergrund liegend als die erste Spektralfarbe wahrgenommen wird, und ansonsten eine kleinere Ausdehnung in dem dritten Informationsanteil aufweist.

Bei einer weiteren Ausführungsform ist vorgesehen, dass eine Wellenlängendifferenz der ersten Spektralfarbe und der zweiten Spektralfarbe von einer Wellenlängendifferenz der dritten Spektralfarbe und der vierten Spektralfarbe unterscheidet. Beispielsweise kann es vorgesehen sein, dass der erste Informationsanteil und der dritte Informationsanteil dieselbe Konturinformation und der zweite und der vierte Informationsanteil eine andere, eine von dem ersten Informationsanteil verschiedene Konturinformation umfassen, welche in dem zweiten und vierten Informationsanteil identisch ist. In einem solchen Fall können beispielsweise der erste Informationsanteil in der Spektralfarbe Blau und der zweite Informationsanteil in der Spektralfarbe Rot per Weißlichtanregung wahrgenommen werden und nach einem Wechsel der Anregung der dritte Informationsanteil in rot und der vierte Informationsanteil in blau wahrgenommen werden. In diesem Fall wechseln die Konturinformationen bei einem Wechsel der Anregungen ihre Ebenen.

Besonders bevorzugt werden die verschiedenen Informationsanteile mittels Farbmitteln in einer Ebene eines Sicherheits- und/oder Wertdokuments drucktechnisch aufgebracht. Somit ist es auf einfache Weise möglich, individualisierte und/oder personalisierte Informationsanteile in das Sicherheitselement zu integrieren. Als individualisierende Informationsanteile. werden solche Informationen angesehen, die einem Gegenstand in einer Gruppe gleichartiger Gegenstände individuell zugeordnet werden können. Als personalisierend werden jene Informationsanteile angesehen, die einer Person zugeordnet werden können. Personalisierende Informationen sind beispielsweise ein Geburtsdatum, ein Name, ein Geburtsort, um nur einige zu nennen. Individualisierend kann beispielsweise eine Seriennummer eines Ausweises oder eines Geldscheins sein.

Bei einer automatisierten Verifikation ist bei einer Ausführungsform vorgesehen, dass beim Auswerten eine spektral aufgelöste Konturerkennung ausgeführt wird und die ermittelten Konturen, die Positionen der ermittelten Konturen und/oder deren Intensitätsverhältnisse in den einzelnen spektralen Kanälen mit erwarteten Konturen, Positionen und/oder Intensitätsverhältnissen verglichen werden. Hierbei kann ein Vergleich der Intensitätsverhältnisse innerhalb eines spektralen Kanals zwischen unterschiedlichen Konturen, die durch unterschiedliche Informationsanteile verursacht sind, oder zwischen Kanälen für Konturen ausgeführt werden, die ein und demselben Informationsanteil zuordenbar sind. Da zum Erfassen von Abbildungen in der Regel optische Sensoren eingesetzt werden, die nur eine begrenzte Anzahl von spektralen Kanälen unterscheiden können, in der Regel beispielsweise drei Kanäle für blau, grün und rot, überlappen sich die Detektionsbereiche dieser Kanäle. Licht einer Spektralfarbe wird somit in der Regel in mindestens zwei spektralen Kanälen eines orts- und wellenlängenselektiven Sensors erfasst werden. Handelt es sich bei der remittierten Strahlung eines Informationsanteils um solche, die durch eine Spektralfarbe dominiert ist, so werden die durch diese Information in den unterschiedlichen Kanälen erzeugten Strukturen jedoch Kanten ausschließlich an jenen Positionen erzeugen, an die diese Spektralfarbe abgebildet wird. Weist das Remissionsspektrum jedoch mehrere Spektralanteile auf, so werden in den unterschiedlichen Farbkanälen an unterschiedlichen Positionen in der Abbildung Kanten derselben Information detektierbar sein, da die unterschiedlichen spektralen Anteile unterschiedlich hinsichtlich ihrer Position abgebildet werden. Auf diese Weise ist eine zuverlässige Verifikation auf maschinellem Wege möglich.

Um eine solche Auswertung auch für grafische Informationen zu ermöglichen, welche der Verifikationsvorrichtung nicht vörbekannt sind, kann es vorgesehen sein, eine Referenzabbildung des Sicherheitselements mit derselben oder einer vergleichbaren Abbildungsgeometrie zu erfassen, wobei jedoch die mindestens eine optische Einrichtung, welche die geometrische Ausbreitung der elektromagnetischen Strahlung wellenlängenabhängig beeinflusst, nicht im Strahlengang angeordnet ist und die erwarteten Positionen von Konturen und/oder Intensitätsverhältnisse der spektralen Kanäle der Erfassungseinrichtung und/oder der erwarteten Farbwerte anhand der Referenzabbildung und einer Kenntnis über die mindestens eine optische Einrichtung errechnet werden. Die Referenzabbildung wird somit zumindest hinsichtlich solcher Informationsanteile, die bestimmten Farbwerten zugeordnet sind, so ausgewertet, als wären diese Informationen mittels Farbmitteln codiert, welche diese Informationen mittels der entsprechenden Spektralfarbe bei geeigneter Anregung wiedergeben. Anhand der Kenntnis der Abbildungseigenschaften des mindestens einen optischen Elements ist es dann möglich, die Abbildung zu errechnen, welche erfasst wird, wenn die mindestens eine optische Einrichtung im Strahlengang positioniert wird. Ein Vergleich der so aufgenommenen Abbildung mit der errechneten Abbildung ermöglicht somit eine Verifikation. Sind die entsprechenden Informationen der mindestens zwei ausgewählten Farbwerte nicht durch Farbmittel codiert, welche ein Remissionsspektrum zeigen, welches durch die entsprechenden Spektralfarben dominiert ist, so ergeben sich für die Abbildung, welche mit der optischen Einrichtung im Strahlengang erfasst wird, Abweichungen von der errechneten Abbildung.

Eine Auswerteeinrichtung kann entsprechend für die oben beschriebenen Verifikationen ausgebildet werden. Vorzugsweise wird eine Auswerteeinrichtung mittels einer programmgesteuerten Recheneinheit ausgebildet und umgesetzt.

Um eine schnelle Erfassung zu ermöglichen und keine beweglichen Teile in der Verifikationsvorrichtung vorzuhalten, kann diese so ausgebildet werden, dass zwei aufeinander abgestimmte oder gegeneinander kalibrierte Erfassungseinrichtungen vorgesehen sind, die so angeordnet sind, dass die eine wellenlängenabhängige ausbreitungsbeeinflussende optische Einrichtung nur im Strahlengang der einen Erfassungseinrichtung angeordnet ist.

Bei anderen Ausführungsformen kann vorgesehen sein, dass die mindestens eine optische Einrichtung in den Strahlengang bewegbar, beispielsweise schwenkbar, ist. Eine Ausführungsform kann so ausgebildet sein, dass Bewegungen der mindestens einen optischen Einrichtung in und/oder aus dem Strahlengang automatisiert ausgeführt werden kann.

Ebenso sind Verifikationsvorrichtungen denkbar, bei denen das Dokument mittels unterschiedlicher Erfassungsvorrichtungen erfasst wird, welche zwar zeitgleich eine Erfassung, jedoch von unterschiedlichen Abschnitten des Sicherheitselements ausführen und/oder nacheinander denselben Teil des Sicherheitselements erfassen, wobei nur im Strahlengang einer der Erfassungseinrichtungen die mindestens eine optische Einrichtung angeordnet ist, die eine wellenlängenabhängige Ausbreitung der elektromagnetischen Strahlung beeinflusst. Dies kann beispielsweise eine Linse mit einer chromatischen Aberration sein. Andere Ausführungsformen der mindestens einen optischen Einrichtung umfassen ein Prisma, ein Gitter oder Ähnliches.

Nachfolgend wird die Erfindung anhand bevorzugter Ausführungsformen unter Bezugnahme auf eine Zeichnung näher erläutert. Hierbei zeigen:
- Fig. 1a: eine schematische Draufsicht auf ein Sicherheitsdokument mit einem Sicherheitselement;
- Fig. 1b: eine schematische Darstellung zur Erläuterung einer Verifikation eines Sicherheitselements nach Fig. 1 a und eines 3D-Farbeffekts;
- Fig. 2: eine schematische Darstellung einer Verifikationsvorrichtung;
- Fig. 3a: eine Darstellung eines Remissionsspektrums, welches durch eine Spektrallinie dominiert ist;
- Fig. 3b: ein Remissionsspektrum, welches bei einem menschlichen Betrachter einen ähnlichen Farbeindruck wie das Remissionsspektrum nach Fig. 3a hervorruft, jedoch nicht durch eine Spektrallinie dominiert ist;
- Fig. 4a: ein weiteres Sicherheitsdokument mit einem Sicherheitselement bei einer Belichtung mit Weißlicht;
- Fig. 4b: das Sicherheitsdokument nach Fig. 4a bei einer Beleuchtung mit UV-Licht;
- Fig. 5a: ein Sicherheitsdokument mit einem Sicherheitselement bei Anregung mit Weißlicht; und
- Fig. 5b: das Sicherheitselement nach Fig. 5a bei einer Beleuchtung mit UV-Licht.

In Fig. 1a ist schematisch ein Sicherheitsdokument 1 dargestellt, welches ein Sicherheitselement 2 umfasst, welches einen 3D-Farbeffekt zeigt. Das Sicherheitselement umfasst eine grafische Information 3, welche einen ersten Informationsanteil 3-1, einen zweiten Informationsanteil 3-2 sowie noch einen weiteren Informationsanteil 3-5 umfasst. Die unterschiedlichen Informationsanteile 3-1, 3-2, 3-5 der grafischen Information 3 sind mit unterschiedlichen Farbmitteln beispielsweise auf das Sicherheitsdokument aufgebracht. Bei dem Sicherheitsdokument kann es sich beispielsweise um ein Papierdokument oder ein auf Kunststoffbasis hergestelltes Dokument handeln. Die unterschiedlichen Informationsanteile sind alle in einer Dokumentebene ausgebildet. Es versteht sich für den Fachmann, dass die einzelnen Informationsanteile 3-1, 3-2, 3-5 nicht an der Oberfläche des Sicherheitsdokuments 1, sondern auch im Innern des Sicherheitsdokuments 1 ausgebildet sein können. Vorzugsweise werden die Informationsanteile bei allen hier beschriebenen Ausführungsformen drucktechnisch aufgebracht. Eine Anordnung in einer Ebene liegt auch dann vor, wenn einzelne Informationsanteile übereinander gedruckt werden. Ferner ist es möglich, unterschiedliche Informationsanteile in einem Druckvorgang zu drucken. Ebenso können mehrere Informationsanteile gemeinsam mit einer Drucktinte oder einer Zubereitung gedruckt oder anderweitig aufgebracht werden, die unterschiedliche Farbmittel umfassen. Ein Farbmittel zeigt beispielsweise eine Remission bei Weißlichtanregung, das andere Farbmittel bei UV-Anregung. Ein Informationsanteil kann mehrere Bestandteile umfassen, die jedoch alle dasselbe Remissions- und/oder Transmissionsspektrum aufweisen. Die einzelnen Informationsanteile sind jeweils homogen einfarbig ausgebildet, d.h. ihre Bestandteile werden bei geeigneter Anregung als flächige homogen einfarbige Gebiete wahrgenommen. Hierbei werden auch Punkte oder Linien, die als solche wahrnehmbar sind, als flächig angesehen. Auch ein flächiges, homogen einfarbig wahrgenommenes Gebiet kann drucktechnisch aus Bildpunkten erstellt sein, deren Ausdehnung unterhalb der Wahrnehmungsgrenze liegen, wie dieses beispielsweise bei digitalen Druckverfahren (Laserdruck, Tintenstrahldruck etc.) üblich ist.

Die unterschiedlichen Informationsanteile 3-1, 3-2, 3-5 sind mit Farbmitteln hergestellt, welche unterschiedliche Remissions- oder Transmissionsspektren bei einer breitbandigen Anregung der elektromagnetischen Strahlung, beispielsweise mit weißem Licht, aufweisen, welches ein kontinuierliches Spektrum im Bereich von etwa 400 nm bis etwa 800 nm aufweist. Die einzelnen Informationsanteile weisen jeweils eine homogene einheitliche Farbe auf. Die Farbmittel sind so gewählt, dass die Remissions- oder Transmissionsspektren der einzelnen Informationsanteile 3-1, 3-2, 3-5 jeweils durch ein Verteilungsspektrum einer Spektralfarbe dominiert sind. Eine Spektralverteilung einer Spektralfarbe weist nur in einem eng begrenzten Wellenlängenbereich eine nennenswerte Intensität auf. In dem dargestellten Ausführungsbeispiel ist der erste Informationsanteil 3-1 beispielsweise mit Farbmitteln ausgebildet, welche ein Remissionsspektrum aufweisen, welches durch die Spektralfarbe Blau, d.h. durch Intensität im Wellenlängenbereich von beispielsweise 440 nm, dominiert ist. Der zweite Informationsanteil 3-2 ist beispielsweise mit Farbmitteln ausgestaltet, deren Remissionsspektrum durch die Spektralfarbe Rot, beispielsweise bei einer Wellenlänge von etwa 680 nm, dominiert ist. Der weitere Informationsanteil 3-5 ist beispielsweise durch Farbmittel ausgebildet, deren Remissionsspektrum durch die Spektralfarbe Gelb, beispielsweise im Wellenlängenbereich von etwa 570 nm, dominiert ist. Für einen menschlichen Betrachter, der das Sicherheitsdokument bei Weißlichtbeleuchtung ohne Zuhilfenahme von Hilfsmitteln betrachtet, ist die grafische Information 3 als eine aus den mehreren Informationsanteilen 3-1, 3-2, 3-5 bestehende Grafik wahrnehmbar, welche in einer Ebene, d.h. in einem Abstand von dem Betrachter, angeordnet sind. Wird das Sicherheitselement 2 jedoch unter Zuhilfenahme beispielsweise einer großen Lupe, d.h. einer Sammellinse, betrachtet, welche eine chromatische Aberration aufweist, so sind die unterschiedlichen Informationsanteile gemäß der menschlichen Wahrnehmung scheinbar in unterschiedlichen Ebenen, bezogen auf einen Betrachtungsabstand, angeordnet. Der erste Informationsanteil 3-1, welcher einen blauen Farbeindruck hervorruft, wird als näher an dem Betrachter befindlich wahrgenommen als der zweite Informationsanteil 3-2, welcher einen roten Farbeindruck hervorruft. Der weitere Informationsanteil 3-5, welcher einen gelben Farbeindruck hervorruft, wird in einer Ebene hierzwischen wahrgenommen. Dies bedeutet, dass der Betrachter den ersten Informationsanteil 3-1 als im Vordergrund befindlich, den zweiten Informationsanteil 3-2 als im Hintergrund befindlich und den weiteren Informationsanteil 3-5 als im Mittelgrund befindlich wahrnimmt.

Anhand von Fig. 1b wird dies noch einmal exemplarisch erläutert. Schematisch dargestellt sind die Augen des Betrachters 11, welche das Sicherheitsdokument 1 durch eine optische Einrichtung 12 betrachten, welche eine Ausbreitungsrichtung elektromagnetischer Strahlung, insbesondere von Licht, im sichtbaren, infraroten oder ultravioletten Wellenlängenbereich wellenlängenabhängig beeinflusst. Die optische Einrichtung 12 kann beispielsweise als Sammellinse ausgebildet sein, welche eine chromatische Aberration zeigt. Dies bedeutet, dass eine Brennweite der Sammellinse für die unterschiedlichen Spektralfarben unterschiedlich ist. Somit werden die in einer Gegenstandsebene liegenden unterschiedlichen Informationsanteile auf den Netzhäuten der Augen des Betrachters abhängig von der Wellenlänge unterschiedlich abgebildet. Über den Augen sind gestrichelt die wahrgenommenen Informationsanteile 13-1, 13-2 und 13-5 schematisch dargestellt, wie sie in unterschiedlichen Ebenen durch einen Betrachter wahrgenommen werden. Nach oben nimmt die wahrgenommene Entfernung vom Betrachter ab.

In Fig. 2 ist schematisch eine Verifikationsvorrichtung für eine automatisierte Verifikation eines Sicherheitselements mit einem 3D-Farbeffekt dargestellt. Die Verifikationsvorrichtung 20 weist eine Dokumentaufnahme 21 auf, auf der ein Dokument während der Verifikation angeordnet wird. In der dargestellten Ausführungsform ist die Dokumentaufnahme 21 aus einem zumindest im sichtbaren Wellenlängenbereich transparenten Material, beispielsweise Glas oder Plexiglas, ausgebildet. Um auch eine Transmission von elektromagnetischer Strahlung im UV-Bereich zuzulassen, kann die Auflage auch aus einem Quarzglas gefertigt sein. Die Verifikationsvorrichtung 21 umfasst ferner eine optische Einrichtung 22, welche eine Ausbreitungsrichtung elektromagnetischer Strahlung beim Durchtritt wellenlängenabhängig beeinflusst. Die optische Einrichtung kann beispielsweise als Sammellinse mit chromatischer Aberration, aber auch als Prisma oder Komplex aus unterschiedlichen Prismen aufgebaut sein. Ebenso können optische Gitter als optische Einrichtung eingesetzt werden. Die Verifikationsvorrichtung 20 umfasst zusätzlich eine ein Weißlichtspektrum erzeugende Anregungsquelle 23. Diese erzeugt ein kontinuierliches oder nahezu kontinuierliches Emissionsspektrum, deren Licht von einem menschlichen Betrachter als weiß wahrgenommen wird. Ferner umfasst die Verifikationsvorrichtung eine abbildende Erfassungseinrichtung 24, welche orts- und spektralaufgelöst eine Abbildung des Sicherheitselements auf dem Sicherheitsdokument erfasst, während dieses beispielsweise mit elektromagnetischer Strahlung der Anregungsquelle 23 beleuchtet wird. Remittierte Strahlung tritt durch die optische Einrichtung 22 und wird dann von der Erfassungseinrichtung 24 erfasst. Beispielsweise kann ein CMOS-Chip einer Farbkamera als Erfassungseinrichtung 24 eingesetzt werden. Abhängig von der Wellenlänge der einzelnen Informationsanteile werden diese unterschiedlich auf der Erfassungseinrichtung 24 abgebildet. Dies bedeutet, dass eine Position nicht ausschließlich von der Position eines Informationselements in der Ebene des Sicherheitsdokuments, sondern zusätzlich von dessen Farbe abhängt. Hierbei ist es jedoch wesentlich, dass das Remissionsspektrum, oder wie später erläutert wird das Transmissionsspektrum, durch eine Spektralfarbe dominiert ist.

In Fig. 3a ist exemplarisch ein Remissionsspektrum gezeigt, welches durch eine Spektralfarbe, beispielsweise die Spektralfarbe im gelben Wellenlängenbereich, dominiert ist. Zu erkennen ist eine Intensität in einem eng begrenzten Wellenlängenbereich. Ein vergleichbarer Farbeindruck wird bei einem menschlichen Betrachter durch ein Remissionsspektrum hervorgerufen, welches durch einen roten und grünen Spektralanteil bestimmt ist, wie dies in Fig. 3b exemplarisch dargestellt ist. Ohne eine Betrachtung durch eine optische Einrichtung, welche eine wellenlängenabhängige Beeinflussung der Ausbreitungsrichtung elektromagnetischer Strahlung vornimmt, werden Informationsanteile, die sich nur hinsichtlich ihres Remissionsspektrums unterscheiden, identisch abgebildet.

Wird jedoch eine optische Einrichtung, welche eine Ausbreitung wellenlängenabhängig beeinflusst, verwendet, wie diese in Fig. 2 dargestellt ist, so unterscheiden sich ansonsten identische Sicherheitselemente, deren einer Informationsanteil in dem einen Fall das Remissionsspektrum nach Fig. 3a und in einem anderen Fall das Remissionsspektrum nach Fig. 3b zeigt. Während in dem Fall, in dem der Informationsanteil das Remissionsspektrum nach Fig. 3a aufzeigt, nur eine Abbildungsgeometrie existiert, treten in dem Fall, in dem der Informationsanteil das Remissionsspektrum nach Fig. 3b aufzeigt, zwei unterschiedliche Abbildungspfade auf, die durch die Spektralfarben Rot und Grün geprägt sind. Somit kommt es auf der Erfassungseinrichtung zu unterschiedlichen Abbildungen, wenn diese spektral aufgelöst ausgewertet werden. Die im roten und grünen Spektralbereich erfassten Informationen sind in diesem Fall gegeneinander versetzt, wohingegen sie im ersteren Fall nicht gegeneinander versetzte Konturen des Informationsanteils aufweisen.

Eine Auswertung der mittels der Remission/Transmission erfassten Abbildung wird in einer Auswerteeinrichtung 25 vorgenommen, welche beispielsweise mittels eines Mikroprozessors ausgebildet ist, der einen in einem Speicher abgelegten Programmcode abarbeitet.

Ist das Sicherheitsdokument beispielsweise auf Kunststoffbasis hergestellt, so kann es wünschenswert sein, das Sicherheitselement im Durchlicht zu verifizieren. Für diese Situation weist die Verifikationsvorrichtung alternativ oder zusätzlich eine weitere Anregungsquelle 26 auf, welche beispielsweise ebenfalls als Weißlichtquelle ausgebildet ist, die ein kontinuierliches Wellenlängenspektrum im sichtbaren Wellenlängenbereich emittiert. In diesem Fall wird das Transmissionsspektrum ausgewertet.

Weitere Effekte lassen sich realisieren, wenn alternativ oder zusätzlich eine Anregung im nicht sichtbaren Wellenlängenbereich vorgenommen wird. Hierfür weist die Verifikationsvorrichtung eine UV-Lichtquelle 27 auf. Die optische Einrichtung 22, welche die Ausbreitung elektromagnetischer Strahlung wellenlängenabhängig beeinflusst, ist mit einem Aktor 28 gekoppelt, so dass die Einrichtung 22 aus dem Strahlengang entfernt und wieder in den Strahlengang bewegt werden kann, um Referenzabbildungen ohne eine wellenlängenabhängige räumliche Ausbreitungsbeeinflussung aufnehmen zu können.

Anhand von Fig. 4a und 4b soll erläutert werden, wie durch einen alternativen Einsatz der Anregungsquelle 23 und der UV-Lichtquelle 27 ein weiterer Effekt realisiert werden kann, bei dem konturähnliche oder konturgleiche Informationsanteile bei den unterschiedlichen Anregungsarten in unterschiedlichen Ebenen wahrgenommen werden.

In Fig. 4a ist eine schematische Draufsicht auf die bei Weißlichtanregung sichtbaren Informationsanteile dargestellt. Ein erster Informationsanteil 3-1 ist erneut mit Farbmitteln ausgestaltet, die ein Remissionsspektrum zeigen, welches durch die Spektralfarbe Blau dominiert ist. Der zweite Informationsanteil 3-2 ist durch Farbmittel ausgebildet, die bei Weißlichtanregung ein Remissionsspektrum zeigen, welches durch eine rote Spektralfarbe dominiert ist. Ein weiterer Informationsanteil 3-5 ist beispielsweise durch Farbmittel ausgebildet, deren Remissionsspektrum durch eine grüne Spektralfarbe dominiert ist. Bei einer Betrachtung durch eine optische Einrichtung, welche eine Ausbreitungsrichtung wellenlängenabhängig beeinflusst, werden die Bestandteile des ersten Informationsanteils 3-1 als im Vordergrund befindlich und der zweite Informationsanteil 3-2 als im Hintergrund befindlich wahrgenommen. Hierzwischen befinden sich die Bestandteile des weiteren Informationsanteils 3-5. Wechselt man die Anregung von der Weißlichtanregung zu einer UV-Anregung, so nimmt man die in Fig. 4b dargestellten Informationsanteile wahr, welche in Draufsicht schematisch dargestellt sind. Hinsichtlich ihrer Konturen gleicht ein dritter Informationsanteil 3-3 dem ersten Informationsanteil 3-1 und ein vierter Informationsanteit 3-4 dem zweiten Informationsanteil 3-2. Ein anderer Informationsanteil 3-6 gleicht dem weiteren Informationsanteil 3-5. Der dritte Informationsanteil 3-3, der vierte Informationsanteil 3-4 und der andere Informationsanteil 3-6 sind mit Farbmitteln codiert, welche bei Anregung mit sichtbarem Licht keine Remission zeigen. Bei Anregung mit UV-Licht zeigen sie jedoch ein Remissionsspektrum, welches jeweils durch eine Spektralfarbe dominiert ist. Der dritte Informationsanteil 3-3 ist durch die Spektralfarbe Rot, der vierte Informationsanteil 3-4 durch die Spektralfarbe Blau und der andere Informationsanteil 3-6 durch die Spektralfarbe Grün dominiert. Die bei UV-Lichtanregung auftretende Lumineszenz wird hier auch als Remission aufgefasst. Die Farbmittel des ersten Informationsanteils 3-1, des zweiten Informationsanteils 3-2 und des weiteren Informationsanteils 3-5 sind mit Farbmitteln ausgebildet, die bei einer Anregung mit UV-Licht keine Remission zeigen. Bei einer Betrachtung des Sicherheitselements während der UV-Lichtanregung nimmt der Betrachter die einzelnen Informationsanteile somit in abweichenden Ebenen wahr. Die Bestandteile des dritten Informationsanteils 3-3, welche hinsichtlich ihrer geometrischen Ausgestaltung denen des ersten Informationsanteils 3-1 gleichen, werden als im Hintergrund befindlich wahrgenommen, wohingegen der vierte Informationsanteil 3-4, welcher hinsichtlich seiner Kontur dem zweiten Informationsanteil 3-2 gleicht, als im Vordergrund befindlich wahrgenommen werden. Der andere Informationsanteil 3-6 bei UV-Anregung wird ebenso wie der weitere Informationsanteil 3-5 bei Weißlichtanregung als im Mittelgrund befindlich wahrgenommen. Bei dieser Ausführungsform unterscheidet sich eine Wellenlängendifferenz der ersten Spektralfarbe und der zweiten Spektralfarbe von einer Wellenlängendifferenz der dritten Spektralfarbe und der vierten Spektralfarbe. Hier ändert sich das Vorzeichen. Die verschiedenen Konturen scheinen somit beim Wechsel der Anregung ihre relative Lage bezüglich eines Abstands zum Betrachter zu wechseln. Dieser Effekt lässt sich noch dadurch verstärken, dass beispielsweise zusätzlich eine Größenskalierung einzelner Konturen vorgenommen wird.

In Fig. 5a und 5b sind die Ansichten eines Sicherheitsdokuments erneut bei Weißlichtanregung und bei UV-Lichtanregung schematisch dargestellt. Während die Bestandteile des dritten Informationsanteils relativ zu den Bestandteilen des ersten Informationsanteils hinsichtlich ihrer flächigen Ausdehnung kleiner sind, ist der vierte Informationsanteil im Vergleich zum zweiten Informationsanteil vergrößert. Bei einem Wechsel der Wellenlänge für eine Kontur von blau nach rot findet somit eine Verkleinerung und bei einem Wechsel von rot nach blau entsprechend eine Vergrößerung statt. Hierdurch wird für einen menschlichen Betrachter der "dynamische" 3D-Farbeffekt beim Wechsel der Anregung noch zusätzlich verstärkt. Die Konturinformation ändert sich jedoch nicht.

Die in Fig. 2 dargestellte Vorrichtung kann auch ohne die Erfassungs- und Auswerteeinrichtung durch einen Menschen zur Verifikation genutzt werden. Um einen "dynamischen 3D-Farbeffekt" in Transmission beobachten zu können, kann benachbart zu der weiteren Anregungsquelle eine weitere UV-Lichtquelle angeordnet sein.

Es sind auch Kombinationen von Auflicht- und Durchtichtbestrählung möglich, z.B. kann der Wechsel von Weißlicht zu UV-Licht mit dem Wechsel von einer Auswertung des Remissionsspektrums zu einer Auswertung des Transmissionsspektrums einhergehen.

Bei noch einer weiteren Ausführungsform wird beispielsweise eine Lupenlampe zur Verifikation eingesetzt: Diese umfasst beispielsweise eine Sammellinse mit 3 Dioptrie und einem Durchmesser von etwa 15 cm. Die Sammellinse ist in einem Gehäuse eingefasst. In dem Gehäuse ist eine die kreisförmig ausgebildete Sammellinse fast ganz umschließende Lichtquelle, beispielsweise in Form einer Leuchtstoffröhre oder einer Glühlampe, angeordnet. Zu einer Objektseite ist das Gehäuse offen, so dass das zu verifizierendende Sicherheitselement mittels der Lichtquelle beleuchtet wird. zu einer Betrachtungsseite ist die Lichtquelle durch das Gehäuse abgeschirmt. Als geeigneter Abstand für eine Betrachtung und Beobachtung des 3D-Farbeffekts hat sich ein Abstand Linse zu Sicherheitselement von etwa 19,5 cm ergeben. Die Lupe kann auch ohne die eingebaute Lichtquelle zur Verifikation verwendet werden. Andere Ausführungsformen umfassen zusätzlich oder alternativ andere Lichtquellen, beispielsweise IR- oder UV-Lichtquellen, oder eine Kombination von unterschiedlichen Lichtquellen, die einzeln oder gemeinsam das Sicherheitselement beleuchten können.

Für eine kleinere Lupe mit einem Durchmesser von etwa 9 cm wurde ein optimaler Abstand bei 16,5 cm gefunden.

Es versteht sich, dass hier nur beispielhafte Ausführungsformen beschrieben sind. Die Merkmale der einzelnen Ausführungsformen können miteinander kombiniert werden, um die Erfindung auszuführen.

### Bezugszeichenliste

- 1: Sicherheitsdokument
- 2: Sicherheitselement
- 3: grafische Information
- 3-1: erster Informationsanteil
- 3-2: zweiter Informationsanteil
- 3-3: dritter Informationsanteil
- 3-4: vierter Informationsanteil
- 3-5: weiterer Informationsanteil
- 3-6: anderer Informationsanteil
- 11: Augen
- 12: optische Einrichtung
- 13-1: wahrgenommene Informationsanteile
- 13-2: wahrgenommene Informationsanteile
- 13-5: wahrgenommene Informationsanteile
- 20: Verifikationsvorrichtung
- 21: Dokumentaufnahme
- 22: optische Einrichtung
- 23: Anregungsquelle (Weißlicht)
- 24: Erfassungseinrichtung (spektralaufgelöst/ortsaufgelöst)
- 25: Auswerteeinrichtung
- 26: weitere Anregungsquelle (Weißlicht)
- 27: UV-Lichtquelle
- 28: Aktor

## Patentansprüche

1. Sicherheitselement (2) für ein Wert- und/oder Sicherheitsdokument (1) zum Hervorrufen eines 3D-Farbeffekts umfassend eine grafische Information (3), welche mindestens einen ersten Informationsanteil (3-1) und einen zweiten Informationsanteil (3-2) umfasst, wobei der erste und der zweite Informationsanteil bei einer breitbandigen Anregung mit elektromagnetischer Strahlung unterschiedliche Spektralverteilungen im Remissions- und/oder Transmissionsspektrum aufweisen,
**dadurch gekennzeichnet, dass** der erste Informationsanteil (3-1) und der zweite Informationsanteil (3-2) so ausgebildet sind, dass deren Remissions- und/oder Transmissionsspektren jeweils durch eine Spektralverteilung einer Spektralfarbe dominiert sind.

2. Sicherheitselement (2) nach Anspruch 1, **dadurch gekennzeichnet, dass** der erste Informationsanteil (3-1) und der zweite Informationsanteil (3-2) mittels Farbmitteln codiert sind, die jeweils ein Remissionsspektrum und/oder Transmissionsspektrum aufweisen, das bei Anregung mit weißem sichtbaren Licht, durch eine Spektralverteilung einer Spektralfarbe im sichtbaren Wellenlängenbereich dominiert ist, wobei der erste Informationsanteil (3-1) durch eine erste Spektralfarbe und der zweite Informationsanteil (3-2) durch eine zweite Spektralfarbe dominiert sind.

3. Sicherheitselement (2) nach Anspruch 1 oder 2, **dadurch gekennzeichnet, dass** die grafische Information (3) mindestens einen dritten Informationsanteil (3-1) umfasst, der bei einer Anregung mit elektromagnetischer Strahlung im nicht sichtbaren Wellenlängenbereich ein Remissionsspektrum und/oder Transmissionsspektrum aufweist, welches durch die Spektralverteilung einer dritten Spektralfarbe dominiert ist.

4. Sicherheitselement (2) ach Anspruch 3, **dadurch gekennzeichnet, dass** die grafische Information (3) zusätzlich einen vierten Informationsanteil (3-4) umfasst, der bei der Anregung mit elektromagnetischer Strahlung im nicht sichtbaren Wellenlängenbereich ein Remissionsspektrum und/oder Transmissionsspektrum aufweist, welches durch die Spektralverteilung einer vierten Spektralfarbe dominiert ist und der erste Informationsanteil (3-1) und der zweite Informationsanteil (3-2) bei der Anregung mit elektromagnetischer Strahlung im nicht sichtbaren Wellenlängenbereich keine oder nahezu keine Remission/Transmission im Sichtbaren Wellenlängenbereich zeigen, und der dritte und der vierte Informationsanteil bei der Anregung mit weißem sichtbaren Licht keine oder nahezu keine Remission oder eine weiße Remission und/oder keine oder nahezu keine Transmission oder eine weiße Transmission im Sichtbaren Wellenlängenbereich zeigen.

5. Sicherheitselement (2) nach Anspruch 3 oder 4, **dadurch gekennzeichnet, dass** der erste Informationsanteil und der dritte Informationsanteil (3-3) dieselbe Konturinformation umfassen und eine Ausdehnung derselben Konturinformation in dem dritten Informationsanteil (3-3) eine größere Ausdehnung als in dem ersten Informationsanteil (3-1) aufweist, sofern die dritte Spektralfarbe bei einer Betrachtung durch eine optische Einrichtung (22), welche eine Ausbreitung von elektromagnetischer Strahlung wellenlängenabhängig beeinflusst, als weiter im Vordergrund liegend als die erste Spektralfarbe wahrgenommen wird, und ansonsten eine kleinere Ausdehnung in dem dritten Informationsanteil (3-3) aufweist.

6. Sicherheitselement (2) nach einem der Ansprüche 1 bis 5, **dadurch gekennzeichnet, dass** die verschiedenen Informationsanteile mittels Farbmitteln in einer Ebene drucktechnisch aufgebracht sind.

7. Verfahren zur Verifikation eines Sicherheitselements (2) eines Wert- und/oder Sicherheitsdokuments (1), welches einen 3D-Farbeffekt hervorruft, wobei das Sicherheitselement eine grafische Information (3), welche mindestens einen ersten Informationsanteil (3-1) und einen zweiten Informationsanteil (3-2) umfasst, wobei der erste und der zweite Informationsanteil bei einer breitbandigen Anregung mit elektromagnetischer Strahlung unterschiedliche Spektralverteilungen im Remissions- und/oder Transmissionsspektrum aufweisen,
und wobei der erste Informationsanteil (3-1) und der zweite Informationsanteil (3-2) so ausgebildet sind, dass deren Remissions- und/oder Transmissionsspektren jeweils durch eine Spektralverteilung einer Spektralfarbe dominiert sind, wobei das Verfahren die Schritte umfasst:
Beleuchten des Sicherheitselements (2) mit breitbandiger elektromagnetischer Strahlung,
Führen der an dem Sicherheitselement remittierten und/oder transmittierten elektromagnetischen Strahlung durch mindestens eine optische Einrichtung (22), welche eine räumliche Ausbreitung der elektromagnetischen Strahlung wellenlängenabhängig beeinflusst, indem eine Ausbreitungsrichtung elektromagnetischer Strahlung beim Durchtritt wellenlängenabhängig beeinflusst wird;
Erfassen und Auswerten einer wellenlängenaufgelösten grafischen Abbildung des Sicherheitselements (2).

8. Verfahren nach Anspruch 7, **dadurch gekennzeichnet, dass** die wellenlängenabhängige Beeinflussung der Ausbreitungsrichtung beim Durchtritt durch die mindestens eine optische Einrichtung (22) mittels einer Linse mit chromatischer Aberration, eines Gitters oder eines oder mehrerer Prismen bewirkt wird.

9. Verfahren nach Anspruch 7 oder 8, **dadurch gekennzeichnet, dass** das Auswerten ein Vergleichen der Farbwerte mehrer Positionen der erfassten Abbildung mit erwarteten Farbwerten für diese Positionen umfasst.

10. Verfahren nach einem der Anspruch 7 bis 9, **dadurch gekennzeichnet, dass** beim Auswerten eine spektral aufgelöste Konturerkennung ausgeführt wird und die ermittelten Konturen, die Positionen der ermittelten Konturen und deren Intensitätsverhältnisse in den einzelnen spektralen Kanälen mit erwarteten Konturen, Positionen und Intensitätsverhältnissen verglichen werden.

11. Verfahren nach einem der Ansprüche 7 bis 10, **dadurch gekennzeichnet, dass** eine Referenzabbildung des Sicherheitselements mit derselben oder einer vergleichbaren Abbildungsgeometrie erfasst wird, wobei jedoch die mindestens eine optische Einrichtung (22) nicht im Strahlengang angeordnet ist, und die erwarteten Positionen von Konturen und/oder Intensitätsverhältnisse der spektralen Kanäle der Erfassungseinrichtung (24) und/oder die erwateten Farbwerte anhand der Referenzabbildung und einer Kenntnis über die mindestens eine optische Einrichtung errechnet werden.

12. Verifikationsvorrichtung (20) für ein Sicherheitselement (1) mit einem 3D-Farbeffekt eines Wert- und/oder Sicherheitsdokuments, wobei das Sicherheitselement eine grafische Information (3), welche mindestens einen ersten Informationsanteil (3-1) und einen zweiten Informationsanteil (3-2) umfasst, wobei der erste und der zweite Informationsanteil bei einer breitbandigen Anregung mit elektromagnetischer Strahlung unterschiedliche Spektralverteilungen im Remissions- und/oder Transmissionsspektrum aufweisen,
und wobei der erste Informationsanteil (3-1) und der zweite Informationsanteil (3-2) so ausgebildet sind, dass deren Remissions- und/oder Transmissionsspektren jeweils durch eine Spektralverteilung einer Spektralfarbe dominiert sind, wobei die Verifikationsvorrichtung (20) umfasst: eine breitbandige elektromagnetische Strahlungsquelle zum Beleuchten des Sicherheitselements, eine Erfassungseinrichtung (23) zum Erfassen einer optischen Abbildung des Sicherheitselements, wobei die Erfassungseinrichtung (23) ausgebildet ist, vorzugsweise zeitgleich, flächig ortsaufgelöst mindestens zwei unterschiedliche spektrale Kanäle zu erfassen, und mindestens eine optische Einrichtung (22), welche eine räumliche Ausbreitung der elektromagnetischen Strahlung wellenlängenabhängig beeinflusst und so angeordnet ist oder anordenbar ist, dass eine von dem Sicherheitselement (2) remittierte oder transmittierte elektromagnetische Strahlung beim Erfassen der Abbildung durch die mindestens eine optische Einrichtung geführt ist, sowie Auswerteeinrichtung zum Auswerten der erfassten Abbildung,
**dadurch gekennzeichnet, dass**
die mindestens eine optische Einrichtung (22) eine räumliche Ausbreitung der elektromagnetischen Strahlung wellenlängenabhängig beeinflusst, indem eine Ausbreitungsrichtung elektromagnetischer Strahlung beim Durchtritt wellenlängenabhängig beeinflusst wird.

13. Verifikationsvorrichtung (20) nach Anspruch 12, **dadurch gekennzeichnet, dass** die mindestens eine optische Einrichtung (22) eine Linse mit chromatischer Aberration, ein Gitters oder eines oder mehrere Prismen umfasst, um beim Durchtritt durch die mindestens eine optische Einrichtung (22) die wellenlängenabhängige Beeinflussung der Ausbreitungsrichtung der transmittierten oder remittierten elektromagnetischen Strahlung zu bewirken.

## Claims

1. Security element (2) for a value and/or security document (1) for causing a 3D colour effect, comprising graphic information (3) which comprises at least one first information portion (3-1) and one second information portion (3-2), with the first and the second information portion having different spectral distributions in the remission and/or transmission spectrum for broadband excitation with electromagnetic radiation, wherein the first information portion (3-1) and the second information portion (3-2) are designed in such a way that their respective remission and/or transmission spectra are dominated by a spectral distribution of a spectral colour.

2. The security element (2) of claim 1 wherein the first information portion (3-1) and the second information portion (3-2) are coded by way of colorants which each comprise a remission spectrum and/or transmission spectrum which when excited with white visible light is dominated by a spectral distribution of a spectral colour in the visible wavelength range, with the first information portion (3-1) being dominated by a first spectral colour and the second information portion (3-2) being dominated by a second spectral colour.

3. The security element (2) of claim 1 or 2 wherein the graphic information (3) has at least one third information portion (3-1) which when excited with electromagnetic radiation in the non-visible wavelength range comprises a remission spectrum and/or transmission spectrum dominated by the spectral distribution of a third spectral colour.

4. The security element (2) of claim 3 wherein the graphic Information (3) also has a fourth information portion (3-4) which when excited with electromagnetic radiation in the non-visible wavelength range comprises a remission spectrum and/or transmission spectrum dominated by the spectral distribution of a fourth spectral colour and the first information portion (3-1) and the second information portion (3-2) when excited with electromagnetic radiation in the non-visible wavelength range display no or nearly no remission/transmission in the visible wavelength range, and the third and the fourth information portion when excited with white visible light display no or nearly no remission or a white remission and/or no or nearly no transmission or a white transmission in the visible wavelength range.

5. The security element (2) of claim 3 or 4 wherein the first information portion and the third information portion (3-3) comprise the same contour information, and wherein an extension of the same contour information in the third information portion (3-3) comprises a greater extension than in the first information portion (3-1) provided that, when viewed through an optical device (22) which influences the propagation of electromagnetic radiation as a function of wavelength, the third spectral colour is perceived as lying further in the foreground than the first spectral colour, and otherwise comprises a smaller extension in the third information portion (3-3).

6. The security element (2) of any one of claims 1 to 5 wherein the different information portions are applied typographically in a plane by way of colorants.

7. Method for verifying a security element (2) of a value and/or security document (1) which causes a 3D colour effect; the security element comprising a graphic information (3) which comprises at least one first information portion (3-1) and one second information portion (3-2), with the first and the second information portions having different spectral distributions in the remission and/or transmission spectrum for broadband excitation with electromagnetic radiation, and with the first information portion (3-1) and the second information portion (3-2) being designed in such a way that their respective remission and/or transmission spectra are dominated by a spectral distribution of a spectral colour; the method comprising the following steps:
illuminating the security element (2) with broadband electromagnetic radiation,
guiding the electromagnetic radiation that is remitted and/or transmitted on the security element through at least one optical device (22) which influences a spatial propagation of the electromagnetic radiation as a function of wavelength in that a direction of propagation of electromagnetic radiation is influenced as a function of wavelength during the passage;
capturing and evaluating a wavelength-resolved graphic image of the security element (2).

8. The method of claim 7 wherein the wavelength-dependent influencing of the direction of propagation during the passage through the at least one optical device (22) is effected by way of a lens with chromatic aberration, by a grating or by one or a plurality of prisms.

9. The method of claim 7 or 8 wherein the evaluating process involves comparing the colour values of a plurality of positions of the captured image with expected colour values for those positions.

10. The method of any one of claims 7 to 9 wherein spectrally resolved contour recognition is carried out during the evaluating process, and the identified contours, the positions of the identified contours and their intensities in the individual spectral channels are compared with expected contours, positions and intensities.

11. The method of any one of claims 7 to 10 wherein a reference image of the security element having the same or a comparable image geometry is captured but wherein the at least one optical device (22) is not disposed in the optical path, and the expected positions of contours and/or intensities of the spectral channels of the capture device (24) and/or the expected colour values are calculated on the basis of the reference image and knowledge of the at least one optical device.

12. Verification device (20) for a security element (1) having a 3D colour effect of a value and/or security document; the security element somprising a graphic information (3) which comprises at least one first information portion (3-1) and one second information portion (3-2), with the first and the second information portions having different spectral distributions in the remission and/or transmission spectrum for broadband excitation with electromagnetic radiation, and with the first information portion (3-1) and the second information portion (3-2) being designed in such a way that their respective remission and/or transmission spectra are dominated by a spectral distribution of a spectral colour; the verification device (20) comprising: a broadband electromagnetic radiation source for illuminating the security element, a capture device (23) for capturing an optical image of the security element, the capture device (23) being configured to capture at least two different spectral channels, preferably simultaneously and with spatial resolution, and at least one optical device (22) which influences a spatial propagation of the electromagnetic radiation as a function of wavelength and is arranged or can be arranged in such a way that when the image is captured an electromagnetic radiation remitted or transmitted by the security element (2) is guided through the at least one optical device, as well as an evaluator for evaluating the captured image, wherein the at least one optical device (22) influences a spatial propagation of the electromagnetic radiation as a function of wavelength in that a direction of propagation of electromagnetic radiation is influenced as a function of wavelength during the passage.

13. The verification device (20) of claim 12 wherein the at least one optical device (22) comprises a lens with chromatic aberration, a grating or one or a plurality of prisms in order to bring about the wavelength-dependent influencing of the direction of propagation of the transmitted or remitted electromagnetic radiation during the passage through the at least one optical device (22).

## Revendications

1. Elément de sécurité (2) pour un document de valeur et/ou de sécurité (1) servant à provoquer un effet chromatique 3D, comprenant une information graphique (3), qui comprend au moins une première partie d'information (3-1) et une deuxième partie d'information (3-2), sachant que la première et la deuxième partie d'information présentent, lors d'une excitation à large bande par un rayonnement électromagnétique, diverses répartitions spectrales dans le spectre de réflexion et/ou de transmission,
**caractérisé en ce que** la première partie d'information (3-1) et la deuxième partie d'information (3-2) sont réalisées de telle manière que les spectres de réflexion et/ou de transmission de ces dernières sont dominés respectivement par une répartition spectrale d'une couleur spectrale.

2. Elément de sécurité (2) selon la revendication 1, **caractérisé en ce que** la première partie d'information (3-1) et la deuxième partie d'information (3-2) sont codées au moyen de moyens de couleur, qui présentent respectivement un spectre de réflexion et/ou un spectre de transmission, qui est dominé, lors d'une excitation par une lumière visible blanche, par une répartition spectrale d'une couleur spectrale de la plage de longueurs d'ondes visibles, sachant que la première partie d'information (3-1) est dominée par une première couleur spectrale et que la deuxième partie d'information (3-2) est dominée par une deuxième couleur spectrale.

3. Elément de sécurité (2) selon la revendication 1 ou 2, **caractérisé en ce que** l'information graphique (3) comprend au moins une troisième partie d'information (3-1) qui présente, lors d'une excitation par un rayonnement électromagnétique de la plage des longueurs d'ondes non visibles, un spectre de réflexion et/ou un spectre de transmission, qui est dominé par la répartition spectrale d'une troisième couleur spectrale.

4. Elément de sécurité (2) selon la revendication 3, **caractérisé en ce que** l'information graphique (3) comprend en supplément une quatrième partie d'information (3-4), qui présente, lors de l'excitation par un rayonnement électromagnétique de la plage de longueurs d'ondes non visibles, un spectre de réflexion et/ou de transmission, qui est dominé par la répartition spectrale d'une quatrième couleur spectrale, et **en ce que** la première partie d'information(3-1) et la deuxième partie d'information (3-2) n'affichent, lors de l'excitation par un rayonnement électromagnétique de la plage de longueurs d'ondes non visibles, aucune ou quasiment aucune réflexion/transmission dans la plage de longueurs d'ondes visibles, et **en ce que** la troisième et la quatrième partie d'information n'affichent, lors de l'excitation par une lumière visible blanche, aucune ou quasiment aucune réflexion ou une réflexion blanche et/ou aucune ou quasiment aucune transmission ou une transmission blanche dans la plage de longueurs d'ondes visibles.

5. Elément de sécurité (2) selon la revendication 3 ou 4, **caractérisé en ce que** la première partie d'information et la troisième partie d'information (3-3) comprennent la même information de contour, et **en ce qu'**une extension de la même information de contour dans la troisième partie d'information (3-3) présente une extension plus grande que dans la première partie d'information (3-1) dans la mesure où la troisième couleur spectrale est perçue comme se trouvant davantage au premier plan que la première couleur spectrale lors d'une observation par un système optique (22), qui influence une propagation d'un rayonnement électromagnétique en fonction de la longueur d'onde, et présente, dans le cas contraire, une extension plus petite dans la troisième partie d'information (3-3).

6. Elément de sécurité (2) selon l'une quelconque des revendications 1 à 5, **caractérisé en ce que** les différentes parties d'information sont déposées selon une technique d'impression au moyen de moyens de couleur dans un plan.

7. Procédé servant à vérifier un élément de sécurité (2) d'un document de valeur et/ou de sécurité (1), qui provoque un effet chromatique 3D, sachant que l'élément de sécurité comprend une information graphique (3), laquelle comprend au moins une première partie d'information (3-1) et une deuxième partie d'information (3-2), sachant que la première et la deuxième partie d'information présentent, lors d'une excitation à large bande par un rayonnement électromagnétique, diverses répartitions spectrales dans le spectre de réflexion et/ou de transmission,
et sachant que la première partie d'information (3-1) et la deuxième partie d'information (3-2) sont réalisées de telle manière que les spectres de réflexion et/ou de transmission de ces dernières sont dominés respectivement par une répartition spectrale d'une couleur spectrale, sachant que le procédé comprend les étapes qui suivent consistant à :
éclairer l'élément de sécurité (2) avec un rayonnement électromagnétique à large bande ;
guider le rayonnement électromagnétique réfléchi et/ou transmis au niveau de l'élément de sécurité par au moins un système optique (22), qui influence, en fonction de la longueur d'onde, une propagation spatiale du rayonnement électromagnétique, en ce qu'une direction de propagation d'un rayonnement électromagnétique est influencée en fonction de la longueur d'onde lors du passage ;
détecter et analyser une représentation graphique, à résolution de longueur d'onde de l'élément de sécurité (2).

8. Procédé selon la revendication 7, **caractérisé en ce que** l'influence selon la longueur d'onde de la direction de propagation lors du passage est provoquée par le système optique (22) au moins au nombre de un au moyen d'une lentille présentant une aberration chromatique, au moyen d'un réseau ou au moyen d'un ou de plusieurs prismes.

9. Procédé selon la revendication 7 ou 8, **caractérisé en ce que** l'analyse comprend une comparaison des valeurs de couleur de plusieurs positions de la représentation détectée à des valeurs de couleur attendues pour lesdites positions.

10. Procédé selon l'une quelconque des revendications 7 à 9, **caractérisé en ce qu'**une identification de contour à résolution spectrale est effectuée lors de l'analyse, et **en ce que** les contours déterminés, les positions des contours déterminés et les rapports d'intensité de ces dernières sont comparés, dans les divers canaux spectraux, à des contours, positions et rapports d'intensité attendus.

11. Procédé selon l'une quelconque des revendications 7 à 10, **caractérisé en ce qu'**une représentation de référence de l'élément de sécurité présentant la même géométrie de représentation ou une géométrie de représentation comparable est détectée, sachant toutefois que le système optique (22) au moins au nombre de un n'est pas disposé dans la trajectoire des rayons, et **en ce que** les positions attendues des contours et/ou des rapports d'intensité des canaux spectraux du système de détection (24) et/ou les valeurs de couleur attendues sont calculés à l'aide de la représentation de référence et à l'aide d'une connaissance par l'intermédiaire du système optique au moins au nombre de un.

12. Dispositif de vérification (20) pour un élément de sécurité (1) comprenant un effet chromatique 3D d'un document de valeur et/ou de sécurité, sachant que l'élément de sécurité comprend une information graphique (3), qui comprend au moins une première partie d'information (3-1) et une deuxième partie d'information (3-2), sachant que la première et la deuxième partie d'information présentent, lors d'une excitation à large bande par un rayonnement électromagnétique, diverses répartitions spectrales dans le spectre de réflexion et/ou de transmission,
et sachant que la première partie d'information (3-1) et la deuxième partie d'information (3-2) sont réalisées de telle manière que les spectres de réflexion et/ou de transmission de ces dernières sont respectivement dominés par une répartition spectrale d'une couleur spectrale, sachant que le dispositif de vérification (20) comprend : une source de rayonnement électromagnétique à large bande servant à éclairer l'élément de sécurité, un système de détection (23) servant à détecter une représentation optique de l'élément de sécurité, sachant que le système de détection (23) est réalisé pour détecter de préférence de manière simultanée, avec une résolution locale plane, au moins deux canaux spectraux différents, et au moins un système optique (22), qui influence selon la longueur d'onde une propagation spatiale du rayonnement électromagnétique et qui est disposé ou peut être disposé de telle manière qu'un rayonnement électromagnétique réfléchi ou transmis par l'élément de sécurité (2) est guidé, lors de la détection de la représentation, par le système optique au moins au nombre de un, ainsi qu'un système d'analyse servant à analyser la représentation détectée,
**caractérisé en ce**
**que** le système optique (22) au moins au nombre de un influence selon la longueur d'onde une propagation spatiale du rayonnement électromagnétique en ce qu'une direction de propagation d'un rayonnement électromagnétique est influencée selon la longueur d'onde lors du passage.

13. Dispositif de vérification (20) selon la revendication 12, **caractérisé en ce que** le système optique (22) au moins au nombre de un comprend une lentille présentant une aberration chromatique, un réseau ou un ou plusieurs prismes, afin de provoquer, lors du passage à travers le système optique (22) au moins au nombre de un, l'influence selon la longueur d'onde de la direction de propagation du rayonnement électromagnétique transmis ou réfléchi.
